# EUROPÄISCHE PATENTSCHRIFT

(11) **EP 4 223 202 B1**
(45) Veröffentlichungstag und Bekanntmachung des Hinweises auf die Patenterteilung: **22.01.2025**
(21) Anmeldenummer: 22154993.4
(22) Anmeldetag: 03.02.2022
(51) Int. Cl.: A47L 13/16, A47L 13/256

(54) **WISCHMOP ZUR REINIGUNG VON FLÄCHEN**
MOP FOR CLEANING SURFACES
BALAI À FRANGES DESTINÉ AU NETTOYAGE DES SURFACES

(43) Veröffentlichungstag der Anmeldung: 09.08.2023
(73) Patentinhaber: VERMOP GmbH, 82205 Gilching (DE)
(72) Erfinder: Auer, Robert, 86391 Stadtbergen (DE)
(74) Vertreter: Hoffmann Eitle

(56) Entgegenhaltungen:
- DE-B3- 102014 008 954
- DE-U1- 9 411 092

## Beschreibung

### Gebiet der Erfindung

Die Erfindung betrifft einen Wischmop zur Reinigung von Flächen.

### Stand der Technik

Bei der Reinigung von Reinräumen sowie im Hygienebereich werden zunehmend Einwegmop eingesetzt, die höchste Reinigungsleistung mit geringem Aufwand verbinden sollen. Dabei soll die Reinigung wirksam, aber auch zeitsparend und platzsparend erfolgen.

Die wesentlichen Eigenschaften eines Einwegmop sind dessen Wasseraufnahme, das Gleitverhalten, die Schmutzaufnahme und die Wasserabgabe.

Durch das Vorsehen verschiedener Lagen werden dabei die Eigenschaften des Wischmops explizit beeinflusst. So wird beispielsweise häufig eine Mittellage aus Vliesmaterial vorgesehen, um die Wasseraufnahme des Wischmops zu erhöhen. Idealerweise sollte ein Wischmop das Wasser kontinuierlich abgeben, was allerdings nur sehr schwer zu erreichen ist. Durch jede weitere Lage erhöht sich der Herstellungsaufwand und gerade bei der Verwendung von Einwegmops erhöhen sich entsprechend die Reinigungskosten.

Nachdem die Reinigung auch kraftsparend erfolgen soll, wurde vorgeschlagen, die Gleitreibung des Mops auf der zu reinigenden Fläche zu reduzieren. In diesem Zusammenhang wurde vorgeschlagen, eine strukturierte Oberfläche einzusetzen.

Die DE-U-94 11 092 beschreibt einen Wischmop mit den Merkmalen des Oberbegriffs des Anspruchs 1.

### Darstellung der Erfindung

Der Erfindung liegt die Aufgabe zugrunde, einen Wischmop vorzuschlagen, der in Bezug auf die Wasserabgabe sowie eine kraftsparende Reinigung optimiert ist.

Diese Aufgabe wird durch einen Wischmop zur Reinigung von Flächen mit den Merkmalen des Anspruchs 1 gelöst. Bevorzugte Ausführungsformen folgen aus den übrigen Ansprüchen.

Der erfindungsgemäße Wischmop zur Reinigung von Flächen umfasst eine Materiallage eines textilen Trägermaterials, wobei der Wischmop eine Geometrie aufweist, die an die Abmessung eines im wesentlichen rechteckigen Wischbezughalters angepasst ist und eine Unterseite umfasst, die bei der Verwendung auf dem Wischbezughalter bei der Reinigung von Flächen der zu reinigenden Fläche zugewandt ist; eine Oberseite, die der Unterseite abgewandt ist, einen ersten Längsrand entlang der Längsdimension des Wischmops, einen zweiten Längsrand entlang der Längsdimension des Wischmops, sowie einen ersten Querrand entlang der Querdimension des Wischmops und einen zweiten Querrand entlang der Querdimension des Wischmops. Der Wischmop ist dadurch gekennzeichnet, dass die Materiallage entlang des ersten Längsrandes und/oder zweiten Längsrandes jeweils mindestens einmal so weit umgefaltet ist, dass sich ein erster umgefalteter Abschnitt im Wesentlichen parallel zur Oberseite der Materiallage entlang des ersten Längsrandes erstreckt, und/oder ein zweiter umgefalteter Abschnitt im Wesentlichen parallel zur Oberseite der Materiallage entlang des zweiten Längsrandes erstreckt, so dass im Bereich des ersten Längsrandes und/oder im Bereich des zweiten Längsrandes jeweils die Dicke der Materiallage erhöht ist.

Mit anderen Worten ist mindestens eine Materiallage eines textilen Trägermaterials vorgesehen, die entlang des ersten Längsrandes und/oder entlang des zweiten Längsrandes umgefaltet ist, so dass eine erster umgefalteter Abschnitt entlang des ersten Längsrandes und/oder ein zweiter umgefalteter Abschnitt entlang des zweiten Längsrandes gebildet ist.

Durch das ein- oder mehrfache Einfalten der Ränder einer einzigen Materiallage wird dabei die Funktion des Wischmops an mehreren Stellen anwendungstechnisch beeinflusst. Zum einen kann das Umfalten der Materiallage entlang der beiden Längsränder dazu verwendet werden, dass der Wischmop in Verbindung mit einem Wischbezughalter bei der Reinigung von Flächen nicht mehr ganzflächig auf der zu reinigenden Fläche aufliegt. Hierdurch verringert sich die Gleitreibung und die Reinigung lässt sich besonders kraftsparend umsetzen.

Ein weiterer Vorteil der erfindungsgemäßen Gestaltung besteht darin, dass der erste umgefaltete Abschnitt und der zweite umgefaltete Abschnitt die Wassermenge erhöhen, die von dem Wischmop aufgenommen werden kann, gleichzeitig aber auch dafür sorgen, dass die Wasserabgabe langsamer stattfindet. Auf diese Weise kann ein erfindungsgemäßer Wischmop länger verwendet werden, bis die aufgenommene Wassermenge abgegeben wurde, wodurch sich die mit einem Einwegwischmop zu reinigende Fläche erhöhen lässt.

Der Umstand, dass der erfindungsgemäße Wischmop beim Gebrauch auf der zu reinigenden Fläche nicht mehr ganzflächig aufliegt, ist dabei unproblematisch, da gefunden wurde, dass die Schmutzaufnahme im Wesentlichen an den Rändern in Arbeitsrichtung stattfindet, was bei einem Wischmop für einen im wesentlichen rechteckigen Wischbezughalter vor allem entlang der beiden Längsränder darstellt. Daher wird die gesamte Kapazität zur Schmutzaufnahme durch die Gestaltung des erfindungsgemäßen Wischmops mit einem ersten umgefalteten Abschnitt und einem zweiten umgefalteten Abschnitt nicht in nennenswerter Weise beeinflusst.

Somit kann der erfindungsgemäße Wischmop bei einer im wesentlichen gleichen Schmutzaufnahme im Vergleich zu einer einzigen flachen Materiallage eine erhöhte Menge an Wasser aufnehmen, dieses langsamer bei der Reinigung abgeben und darüber hinaus auch noch aufgrund der verringerten Gleitreibung während des Reinigungsvorganges kraftsparend eingesetzt werden.

Nach der Erfindung sind der erste umgefaltete Abschnitt und der zweite umgefaltete Abschnitt jeweils einmal in Richtung auf die Unterseite der Materiallage umgefaltet.

Dabei wird jeweils bevorzugt um einen Winkel im Wesentlichen von 180° umgefaltet, damit sich der erste umgefaltete Abschnitt und der zweite umgefaltete Abschnitt jeweils im Wesentlichen parallel zur Oberseite der Materiallage erstrecken.

Durch das einmalige Umfalten entlang der Längsränder entstehen ein erster umgefalteter Abschnitt und ein zweiter umgefalteter Abschnitt, die eine doppelte Materialstärke im Vergleich zu einer Ausgangsstärke der Materiallage aufweisen. Mit anderen Worten ist bei dieser Ausgestaltung sowohl im Bereich des ersten umgefalteten Abschnitts wie auch im Bereich des zweiten umgefalteten Abschnitts jeweils die Materialstärke der Materiallage aufgedoppelt.

Nach einer alternativen Ausführungsform der Erfindung sind der erste umgefaltete Abschnitt und der zweite umgefaltete Abschnitt jeweils zweimal umgefaltet. Auf diese Weise wird eine dreifache Materialstärke im Bereich des ersten umgefalteten Abschnitts sowie des zweiten umgefalteten Abschnitts gebildet. Das Vorsehen einer dreifachen Materialstärke erhöht gegenüber einer zweifachen Materialstärke bei einer ansonsten gleichen Fläche des ersten umgefalteten Abschnitts sowie des zweiten umgefalteten Abschnitts die Menge an Wasser, die von dem Wischmop aufgenommen werden kann und verlangsamt weiterhin die Wasserabgabe.

Vorzugsweise ist der Wischmop in dem Fall, dass der erste umgefaltete Abschnitt und der zweite umgefaltete Abschnitt jeweils zweimal umgefaltet sind, so gestaltet, dass der erste umgefaltete Abschnitt eine erstes Mal in Richtung auf die Unterseite der Materiallage umgefaltet ist, so dass ein erster umgefalteter Bereich vorhanden ist, der sich entlang des ersten Längsrandes erstreckt, und der zweite umgefaltete Abschnitt ein erstes Mal in Richtung auf die Unterseite der Materiallage umgefaltet ist, so dass ein zweiter umgefalteter Bereich vorhanden ist, der sich entlang des zweiten Längsrandes erstreckt. Darüber hinaus ist der erste umgefaltete Abschnitt ein zweites Mal in Richtung auf die Unterseite der Materiallage umgefaltet, so dass ein weiterer erster umgefalteter Bereich entlang des ersten Längsrandes angeordnet ist, und der zweite umgefaltete Abschnitt ein zweites Mal in Richtung auf die Unterseite der Materiallage umgefaltet ist, so dass ein weiterer zweiter umgefalteter Bereich entlang des zweiten Längsrandes angeordnet ist. Dabei erstrecken sich der erste umgefaltete Bereich, der zweite umgefaltete Bereich, der weitere erste umgefaltete Bereich sowie der weitere zweite umgefaltete Bereich jeweils im Wesentlichen parallel zur Oberseite der Materiallage. Mit anderen Worten wird beim Umfalten des ersten umgefalteten Abschnitts und des zweiten umgefalteten Abschnitts sowohl beim ersten Mal wie auch beim zweiten Mal um etwa 180° umgefaltet, so dass der jeweils gebildete, umgefaltete Bereich im Wesentlichen parallel zu der flächigen Erstreckung des Ausgangsmaterials vor dem Umfalten zu liegen kommt.

Der nach dieser bevorzugten Ausführungsform hergestellte Wischmop lässt sich relativ einfach herstellen, da beide Male jeweils in Richtung auf die Unterseite der Materiallage umgefaltet wird.

Nach einer bevorzugten Ausgestaltung eines Wischmops, bei dem der erste umgefaltete Abschnitt und der zweite umgefaltete Abschnitt jeweils zweimal umgefaltet sind, ist der erste umgefaltete Abschnitt ein erstes Mal in Richtung auf die Unterseite der Materiallage umgefaltet, so dass ein erster umgefalteter Bereich vorgesehen ist, der sich entlang des ersten Längsrandes erstreckt, und der erste umgefaltete Abschnitt ist ein zweites Mal in Richtung auf die Oberseite der Materiallage umgefaltet, so dass ein weiterer erster umgefalteter Bereich entlang des ersten Längsrandes angeordnet ist. In gleicher Weise ist der zweite umgefaltete Abschnitt ein erstes Mal in Richtung auf die Unterseite der Materiallage umgefaltet, so dass ein zweiter umgefalteter Bereich vorgesehen ist, der sich entlang des zweiten Längsrandes erstreckt, und der zweite umgefaltete Abschnitt ist ein zweites Mal in Richtung auf die Oberseite der Materiallage umgefaltet, so dass ein weiterer zweiter umgefalteter Bereich entlang des zweiten Längsrandes angeordnet ist. Der erste umgefaltete Bereich, der zweite umgefaltete Bereich, der weitere erste umgefaltete Bereich und der weitere zweite umgefaltete Bereich erstrecken sich jeweils im Wesentlichen parallel zur Oberseite der Materiallage. Darüber hinaus ist der weitere erste umgefaltete Bereich zwischen der Oberseite der Materiallage und dem ersten umgefalteten Bereich angeordnet, und der zweite weitere umgefaltete Bereich zwischen der Oberseite der Materiallage und dem zweiten umgefalteten Bereich angeordnet.

Bei der Geometrie des Wischmops nach dieser bevorzugten Ausführungsform wird somit der erste umgefaltete Bereich in der Materiallage eingewickelt. Der zweite umgefaltete Abschnitt besitzt dieselbe Geometrie, bei der der zweite umgefaltete Bereich ebenfalls in die Materiallage eingewickelt wird.

Eine weitere mögliche Ausgestaltung vermischt die oben beschriebenen beiden Grundgeometrien eines Wischmops, bei dem erste umgefaltete Abschnitt und der zweite umgefaltete Abschnitt jeweils zweimal umgefaltet sind. So kann entlang eines der beiden Längsränder der zugehörige umgefaltete Abschnitt sowohl ein erstes Mal wie auch ein zweites Mal in Richtung auf die Unterseite der Materiallage umgefaltet sein, während der andere umgefaltete Abschnitt entlang des anderen Längsrandes ein erstes Mal in Richtung auf die Unterseite der Materiallage umgefaltet ist und ein zweites Mal in Richtung auf die Oberseite der Materiallage umgefaltet ist. Durch die unterschiedlichen Geometrien, die bei diesen unterschiedlichen Prozessen des Umfaltens entstehen, bilden sich auch abweichende Eigenschaften heraus. So macht es einen Unterschied, ob entlang der Längsränder ein einziger Abschnitt vorgesehen ist, an dem die Materiallage umgefaltet ist, oder ob entlang des Längsrandes zunächst die Materiallage einmal umgefaltet ist, anschließend aber der ursprüngliche Längsrand der Materiallage vor dem Bilden des umgefalteten Abschnittes zu liegen kommt. Auf diese Weise kann über die Geometrie der umgefalteten Abschnitte zusätzlich zu der Konfektionierung des textilen Trägermaterials die Eigenschaften des Wischmops gezielt beeinflusst werden.

Vorzugsweise besitzen der erste umgefaltete Abschnitt und der zweite umgefaltete Abschnitt jeweils eine Erstreckung in einer Querrichtung entlang des ersten Querrandes, die geringer als die Hälfte der Länge des ersten Querrandes ist.

Auf diese Weise wird sichergestellt, dass zwischen den entlang der beiden Längsränder gebildeten umgefalteten Abschnitten ein Zwischenbereich besteht, in dem die Dicke der Materiallage nicht erhöht ist, wodurch sich die Gleitreibung positiv beeinflussen lässt.

Dabei ist es besonders bevorzugt, dass der erste umgefaltete Abschnitt und der zweite umgefaltete Abschnitt jeweils eine Erstreckung in einer Querrichtung entlang des ersten Querrandes besitzen, die geringer als 25% der Länge des ersten Querrandes ist. Auf diese Weise wird, indem mindestens 50% der Erstreckung in Querrichtung des Wischmops keine erhöhte Dicke der Materiallage besitzt, die Gleitreibung beim Reinigen ebener Flächen entsprechend der Verringerung der Auflagefläche reduziert.

Nach einer bevorzugten Ausführungsform der Erfindung weist der Wischmop eine zweite Materiallage auf, die mit der ersten Materiallage verbunden ist. Das Vorsehen mehrerer Materiallagen erfolgt im Hinblick auf eine Konfektionierung des Wischmops in Bezug auf unterschiedliche Reinigungsaufgaben und erhöht zudem weiter die Kapazität des Wischmops zur Aufnahme und langsamen Abgabe von Reinigungsflüssigkeit.

Nach einer bevorzugte Ausführungsform der Erfindung umfasst die zweite Materiallage einen dritten umgefalteten Abschnitt, der sich entlang des ersten Querrandes erstreckt und einen vierten umgefalteten Abschnitt, der sich entlang des zweiten Querrandes erstreckt, so dass im Bereich des ersten Querrandes und im Bereich des Querrandes jeweils die Dicke der zweiten Materiallage erhöht ist.

Ein so gestalteter Wischmop sieht nicht nur entlang der beiden Längsränder eine erhöhte Dicke der Materiallage vor, sondern auch im Bereich der beiden Querränder, so dass unabhängig von der Bewegung des auf einem zugehörigen Wischbezughalter befestigten Wischmops die vorteilhaften Wirkungen erzielen lassen und insbesondere die Gleitreibung weiter verringert werden kann.

Vorzugsweise umfasst die Materiallage Vliesmaterial. Die Materiallage aus Vliematerial kann dabei die einzige Materiallage darstellen oder eine Materiallage von mehreren sein. Das Vorsehen einer zweier Materiallage erhöht zwar den Herstellungsaufwand, jedoch wird durch die Verwendung von Vliesmaterial insbesondere die Wasseraufnahmekapazität des Wischmops weiter erhöht, wodurch sich die mit einem Einwegmop zu reinigende Fläche weiter erhöhen lässt. Auf diese Weise können die erhöhten Herstellkosten durch die aufgrund der erhöhten Wasserkapazität verringerten Flächenkosten überkompensiert werden.

Allen Ausführungsformen ist gemeinsam, dass der Wischmop vorzugsweise ein Einwegwischmop ist.

### Kurze Beschreibung der Figuren

In den nachfolgenden Figuren werden jeweils verschiedene Ausführungsformen eines erfindungsgemäßen Wischmops dargestellt. Darin zeigen:
- Fig. 1a: eine dreidimensionale Ansicht eines Wischmops nach einer ersten Ausführungsform;
- Fig. 1b: eine Ansicht auf einen Querrand des in Fig. 1a dargestellten Wischmops;
- Fig. 2: eine Draufsicht auf den Querrand eines Wischmops nach einer zweiten Ausführungsform;
- Fig. 3: eine Draufsicht auf den Querrand eines Wischmops nach einer dritten Ausführungsform;
- Fig. 4: eine dreidimensionale Ansicht eines Wischmops nach einer vierten Ausführungsform.

### Wege zur Ausführung der Erfindung

In den nachfolgenden Figuren werden jeweils dieselben Elemente mit denselben Referenzziffern bezeichnet.

Der in Fig. 1a dargestellte Wischmop 10 besteht aus einer Materiallage 12, die entlang der beiden Längsränder jeweils umgefaltet ist. Es resultiert ein Wischmop, der im Wesentlichen rechteckig ist und eine Längsdimension und eine Querdimension besitzt, die an die Abmessungen eines zugehörigen, im wesentlichen rechteckigen Wischbezughalters angepasst sind.

Der Wischbezughalter muss im Folgenden nicht dargestellt oder beschrieben werden. Es kann sich dabei um einen herkömmlichen Wischbezughalter handeln, der ein in Betriebsposition plattenförmiges Bauteil darstellt, an dem eine Handhabe gelenkig angebracht ist. Der Wischmop nach der Erfindung kann entweder mit Hilfe von Klettstreifen an dem Wischbezughalter befestigt werden, oder weist zusätzlich Einschubtaschen (nicht dargestellt) auf, in welche zueinander verschwenkbar angeordnete Klappflügel eines Wischbezughalters einschiebbar sind. Die Grundtechniken zur Befestigung eines Wischmops an einem Wischbezughalter sind einem Fachmann bekannt, und der Wischmop nach der vorliegenden Erfindung kann in beliebiger Weise konfiguriert werden, um im Rahmen einer der bekannten Befestigungsalternativen mit einem Wischbezughalter verbunden zu werden.

Der in Fig. 1a dargestellte Wischmop 10 weist eine Oberseite 16 sowie eine Unterseite 14 auf, und besitzt einen ersten Längsrand 18 sowie einen zweiten Längsrand 20. Die im wesentlichen rechteckige Grundgeometrie umfasst darüber hinaus einen ersten Querrand 22 sowie einen zweiten Querrand 24, die im Wesentlichen senkrecht zu dem ersten Längsrand 18 und dem zweiten Längsrand 20 verlaufen.

Entlang des ersten Längsrandes 18 sowie des zweiten Längsrandes 20 sind ein erster umgefalteter Abschnitt 26 sowie ein zweiter umgefalteter Abschnitt 28 gebildet. Wie in Fig. 1a und 1b ersichtlich ist, ist dabei die Materiallage 12 so nach unten, d.h. von der Oberseite 12 der Materiallage weg, umgefaltet, dass der entlang des ersten Längsrandes 18 angeordnete erste umgefaltete Abschnitt 26 sowie der entlang des zweiten Längsrandes 20 gebildete zweite umgefaltete Abschnitt 28 um 180° umgefaltet sind, so dass es zu einer Verdopplung der Materialstärke kommt. Die Materiallage 12 ist dabei bevorzugt ein Vliesmaterial mit einer Vliesstärke von etwa 3mm, so dass im Bereich des ersten umgefalteten Abschnitts 26 sowie des zweiten umgefalteten Abschnitts die Materialstärke des Wischmops etwa 6mm beträgt.

Bei der Ausgestaltung nach Fig. 2 sind der erste umgefaltete Abschnitt 26 sowie der zweite umgefaltete Abschnitt 28 jeweils zweimal umgefaltet. Dazu wird ausgehend von der flächigen Materiallage diese ein erstes Mal entlang des ersten Längsrands 18 um etwa 180° nach unten umgefaltet, so dass sich ein erster umgefalteter Bereich 30 bildet. Anschließend wird der erste umgefaltete Bereich 30 etwa in dessen Mitte in Richtung der Quererstreckung des Wischmops, die in Fig. 1a mit Referenzsymbol Q dargestellt ist, ein zweites Mal nach unten umgefaltet, wodurch sich ein weiterer erster umgefalteter Bereich 34 ergibt. Auch die zweite Umfaltung erfolgt nach unten um etwa 180°, so dass sich der erste umgefaltete Bereich 30 und der weitere erste umgefaltete Bereich 34 im Wesentlichen parallel zur Oberseite 16 der Materiallage 12 erstrecken.

In gleicher Weise wird entlang des zweiten Längsrandes 20 verfahren. Auch hier wird das zunächst einlagig vorgesehene Material der ersten Materiallage 12 ein erstes Mal nach unten um 180° umgefaltet, wodurch ein zweiter umgefalteter Bereich 32 gebildet ist und dieser ebenso wie entlang des ersten Längsrandes 18 wieder etwa in der Mitte ein zweites Mal um 180° nach unten umgefaltet, wodurch ein weiterer zweiter umgefalteter Bereich 36 gebildet wird. Wie auch entlang des ersten Längsrandes 18 ist durch die doppelte Umfaltung entlang des zweiten Längsrandes 20 die Dicke der Materiallage etwa verdreifacht, da der zweite umgefaltete Bereich 32 und der weitere zweite umgefaltete Bereich 36 jeweils im Wesentlichen parallel zur Oberseite 16 der Materiallage 12 zu liegen kommen.

Die Ausführungsform nach Fig. 3 unterscheidet sich von derjenigen nach Fig. 2 dahingehend, dass nach dem zweimaligen Umfalten eine unterschiedliche Geometrie gebildet ist, bei welcher der weitere erste umgefaltete Bereich 34 zwischen dem ersten umgefalteten Bereich 30 und der Oberseite 16 der Materiallage 12 angeordnet ist, und in gleicher Weise entlang des zweiten Längsrandes 20 der weitere zweite umgefaltete Bereich 36 zwischen dem zweiten umgefalteten Bereich 32 und der Oberseite 16 der Materiallage angeordnet ist.

Die Herstellung der unterschiedlichen Geometrien für den Wischmop nach Fig. 3 und Fig. 2 bedingt entsprechend auch einen unterschiedlichen Verfahrensablauf. Bei der Herstellung eines Wischmops nach Fig. 3 wird in einem ersten Verfahrensschritt erst der weitere umgefaltete Bereich 34, 36 hergestellt, bevor dieser gemeinsam mit dem umgefalteten Bereich 30, 32 gemeinsam in Richtung auf die Unterseite der Materiallage umgefaltet wird.

Wie bereits aus dem Vergleich der Gestaltungen des Wischmops 10 entlang des ersten Längsrandes 18 sowie des zweiten Längsrandes 20 ersichtlich ist, besitzen die Wischmops ein etwas unterschiedliches Verhalten in Bezug auf die bei der Ausführungsform nach Fig. 2 gebildeten Materialkanten 44 in Vergleich zu den in Fig. 3 gezeigten Rundungen 46.

Die Ausführungsform nach Fig. 4 unterscheidet sich von den vorangehenden Ausführungsformen dahingehend, dass eine weitere Materiallage 38 vorgesehen ist, die entlang des ersten Querrands 22 sowie des zweiten Querrands 24 angeordnet ist und entlang des ersten Querrands 24 einen Abschnitt 40, und entlang des zweiten Querrands 24 einen Abschnitt 42 bildet. Durch die Gestaltung nach Fig. 4, bei der die Unterseite 14 dem Betrachter zugewandt ist, wird die Gleitreibung weiter reduziert, indem nicht nur in Richtung der Quererstreckung des Wischmops, wie bei den Ausführungsformen nach Fig. 1 bis 3, sondern auch in Längserstreckung die Dicke der Materiallage des Wischmops bereichsweise erhöht ist, so dass die Gleitreibung weiter verringert ist.

Anstelle der in Fig. 4 dargestellten Gestaltung könnte jedoch auch eine vollständige weitere, d.h. durchgehende Materiallage 34 entsprechend den Abmessungen des Wischmops vorgesehen sein, und die zusätzlichen Materiallagen in den Bereichen 40 und 42 durch einen dritten umgefalteten Abschnitt und einen vierten umgefalteten Abschnitt gebildet sein, indem die zweite Materiallage jeweils ebenfalls nach unten um 180° umgefaltet ist.

Die Abmessungen des ersten umgefalteten Abschnitts 26 sowie des zweiten umgefalteten Abschnitts sind vorzugsweise so, dass sich diese entlang der gesamten Länge des ersten Längsrandes 18 sowie entlang der gesamten Länge des zweiten Längsrandes 20 erstrecken. In Querrichtung besitzen der erste umgefaltete Abschnitt 26 und der zweite umgefaltete Abschnitt 28 jeweils eine Erstreckung L (siehe Fig. 3) in einer Querrichtung entlang des ersten Querrandes 22, die geringer als die Hälfte der Länge Q (siehe Fig. 1a) des ersten Querrandes 22 ist und bevorzugt weniger als 25% der Länge Q des ersten Querrandes 22 ist.

## Patentansprüche

1. Wischmop zur Reinigung von Flächen, umfassend eine Materiallage (12) eines textilen Trägermaterials, wobei der Wischmop (10)
- eine Geometrie aufweist, die an die Abmessungen eines im wesentlichen rechteckigen Wischbezughalters angepasst ist; und
- eine Unterseite (14), die bei der Verwendung auf dem Wischbezughalter bei der Reinigung von Flächen der zu reinigenden Fläche zugewandt ist;
- eine Oberseite (16), die der Unterseite abgewandt ist;
- einen ersten Längsrand (18) entlang der Längsdimension des Wischmops, einen zweiten Längsrand (20) entlang der Längsdimension des Wischmops, sowie einen ersten Querrand (22) entlang der Querdimension des Wischmops und einen zweiten Querrand (24) entlang der Querdimension des Wischmops umfasst; und
- die Materiallage (12) entlang des ersten Längsrandes (18) und/oder entlang des zweiten Längsrandes jeweils mindestens einmal soweit umgefaltet ist, dass sich ein erster umgefalteter Abschnitt (26) im Wesentlichen parallel zur Oberseite (16) der Materiallage (12) entlang des ersten Längsrandes (18) erstreckt und/oder sich ein zweiter umgefalteter Abschnitt (28) im Wesentlichen parallel zur Oberseite (16) der Materiallage (12) entlang des zweiten Längsrandes (20) erstreckt, so dass im Bereich des ersten Längsrandes (18) und/oder im Bereich des zweiten Längsrandes (20) die Dicke der Materiallage (12) erhöht ist;
**dadurch gekennzeichnet, dass**
der erste umgefaltete Abschnitt (26) und der zweite umgefaltete Abschnitt (28) jeweils einmal in Richtung auf die Unterseite der Materiallage (12) umgefaltet sind.

2. Wischmop nach Anspruch 1,
**dadurch gekennzeichnet, dass**
der erste umgefaltete Abschnitt (26) und der zweite umgefaltete Abschnitt (28) jeweils zweimal umgefaltet sind.

3. Wischmop nach Anspruch 2,
**dadurch gekennzeichnet, dass**
- der erste umgefaltete Abschnitt (26) ein erstes Mal in Richtung auf die Unterseite (14) der Materiallage (12) umgefaltet ist, so dass ein erster umgefalteter Bereich (30) vorhanden ist, der sich entlang des ersten Längsrandes (18) erstreckt; und
- der zweite umgefaltete Abschnitt (28) ein erstes Mal in Richtung auf die Unterseite (14) der Materiallage (12) umgefaltet ist, so dass ein zweiter umgefalteter Bereich (32) vorhanden ist, der entlang des zweiten Längsrandes (20) angeordnet ist; sowie
- der erste umgefaltete Abschnitt (30) ein zweites Mal in Richtung auf die Unterseite (14) der Materiallage (12) umgefaltet ist, so dass ein weiterer erster umgefalteter Bereich (34) entlang des ersten Längsrandes (18) angeordnet ist; und
- der zweite umgefaltete Abschnitt (28) ein zweites Mal in Richtung auf die Unterseite (14) der Materiallage (12) umgefaltet ist, so dass ein weiterer zweiter umgefalteter Bereich (36) entlang des zweiten Längsrandes angeordnet ist; wobei
- sich der ersten umgefaltete Bereich (30), der zweite umgefaltete Bereich (33), der weitere erste umgefaltete Bereich (34) und der weitere zweite umgefaltete Bereich (36) jeweils im Wesentlichen parallel zur Oberseite (16) der Materiallage (12) erstrecken.

4. Wischmop nach Anspruch 2,
**dadurch gekennzeichnet, dass**
- der erste umgefaltete Abschnitt (26) ein erstes Mal in Richtung auf die Unterseite (14) der Materiallage (12) umgefaltet ist, so dass ein erster umgefalteter Bereich (30) vorhanden ist, der sich entlang des ersten Längsrandes (18) erstreckt; und
- der zweite umgefaltete Abschnitt (28) ein erstes Mal in Richtung auf die Unterseite (14) der Materiallage (12) umgefaltet ist, so dass ein zweiter umgefalteter Bereich (32) vorhanden ist, der sich entlang des zweiten Längsrandes (20) erstreckt; sowie
- der erste umgefaltete Abschnitt (30) ein weiteres Mal in Richtung auf die Oberseite (16) der Materiallage (12) umgefaltet ist, so dass ein weiterer erster umgefalteter Bereich (34) entlang des ersten Längsrandes (18) angeordnet ist; und
- der zweite umgefaltete Abschnitt (28) ein weiteres Mal in Richtung auf die Oberseite (16) der Materiallage (12) umgefaltet ist, so dass ein weiterer zweiter umgefalteter Bereich (36) entlang des zweiten Längsrandes (20) angeordnet ist; wobei
- sich der erste umgefaltete Bereich (30), der zweite umgefaltete Bereich (32), der weitere erste umgefaltete Bereich (34) und der weitere zweite umgefaltete Bereich (36) jeweils im Wesentlichen parallel zur Oberseite (16) der Materiallage erstrecken;
- der weitere erste umgefaltete Bereich (34) zwischen der Oberseite (16) der Materiallage (12) und dem ersten umgefalteten Bereich (30) angeordnet ist; und
- der weitere zweite umgefaltete Bereich (36) zwischen der Oberseite (16) der Materiallage (12) und dem zweiten umgefalteten Bereich (32) angeordnet ist.

5. Wischmop nach einem der vorhergehenden Ansprüche,
**dadurch gekennzeichnet, dass**
der erste umgefaltete Abschnitt (26) und der zweite umgefaltete Abschnitt (28) jeweils eine Erstreckung (L) in einer Querrichtung entlang des ersten Querrandes (22) besitzen, die geringer ist als die Hälfte der Länge (Q) des ersten Querrandes (22).

6. Wischmop nach Anspruch 5,
**dadurch gekennzeichnet, dass**
der erste umgefaltete Abschnitt (26) und der zweite umgefaltete Abschnitt (28) jeweils eine Erstreckung in einer Querrichtung entlang des ersten Querrandes (22) besitzen, die geringer als 25% der Länge (Q) des ersten Querrandes (22) ist.

7. Wischmop nach einem der vorhergehenden Ansprüche, weiter umfassend eine zweite Materiallage (38), die mit der ersten Materiallage (12) verbunden ist.

8. Wischmop nach Anspruch 7,
**dadurch gekennzeichnet, dass**
die zweite Materiallage umfasst:
- einen dritten umgefalteten Abschnitt (40) der sich entlang des ersten Querrandes (22) erstreckt; und
- einen vierten umgefalteten Abschnitt (42), der sich entlang des zweiten Querrandes (24) erstreckt, so dass
- im Bereich des ersten Querrandes (22) und im Bereich des zweiten Querrandes (24) jeweils die Dicke der zweiten Materiallage (38) erhöht ist.

9. Wischmop nach einem der vorhergehenden Ansprüche,
**dadurch gekennzeichnet, dass**
mindestens eine Materiallage Vliesmterials umfasst.

10. Wischmop nach einem der vorhergehenden Ansprüche,
**dadurch gekennzeichnet, dass**
der Wischmop ein Einwegwischmop ist.

## Claims

1. Mop for cleaning surfaces, comprising a material layer (12) of a textile carrier material, wherein the mop (10)
- has a geometry adapted to the dimensions of a substantially rectangular mop refill holder; and
- comprises an underside (14) which, when used on the mop refill holder, faces the surface to be cleaned when cleaning surfaces;
- an upper side (16) facing away from the underside;
- a first longitudinal edge (18) along the longitudinal dimension of the mop, a second longitudinal edge (20) along the longitudinal dimension of the mop, and a first transverse edge (22) along the transverse dimension of the mop and a second transverse edge (24) along the transverse dimension of the mop; and
- the material layer (12) along the first longitudinal edge (18) and/or along the second longitudinal edge is in each case folded over at least once to the extent that a first folded-over section (26) extends substantially parallel to the upper side (16) of the material layer (12) along the first longitudinal edge (18) and/or a second folded-over section (28) extends substantially parallel to the upper side (16) of the material layer (12) along the second longitudinal edge (20), so that the thickness of the material layer (12) is increased in the region of the first longitudinal edge (18) and/or in the region of the second longitudinal edge (20);
**characterised in that**
the first folded-over section (26) and the second folded-over section (28) are in each case folded over once in the direction of the underside of the material layer (12) .

2. Mop according to claim 1,
**characterised in that**
the first folded-over section (26) and the second folded-over section (28) are in each case folded over twice.

3. Mop according to claim 2,
**characterised in that**
- the first folded-over section (26) is folded over a first time in the direction of the underside (14) of the material layer (12), so that a first folded-over region (30) is provided which extends along the first longitudinal edge (18); and
- the second folded-over section (28) is folded over a first time in the direction of the underside (14) of the material layer (12), so that a second folded-over region (32) is provided which is arranged along the second longitudinal edge (20); and
- the first folded-over section (30) is folded over a second time in the direction of the underside (14) of the material layer (12), so that a further first folded-over region (34) is arranged along the first longitudinal edge (18); and
- the second folded-over section (28) is folded over a second time in the direction of the underside (14) of the material layer (12), so that a further second folded-over region (36) is arranged along the second longitudinal edge; wherein
- the first folded-over region (30), the second folded-over region (33), the further first folded-over region (34) and the further second folded-over region (36) in each case extend substantially parallel to the upper side (16) of the material layer (12).

4. Mop according to claim 2,
**characterised in that**
- the first folded-over section (26) is folded over a first time in the direction of the underside (14) of the material layer (12), so that a first folded-over region (30) is provided which extends along the first longitudinal edge (18); and
- the second folded-over section (28) is folded over a first time in the direction of the underside (14) of the material layer (12), so that a second folded-over region (32) is provided which extends along the second longitudinal edge (20); and
- the first folded-over section (30) is folded over a further time in the direction of the upper side (16) of the material layer (12), so that a further first folded-over region (34) is arranged along the first longitudinal edge (18); and
- the second folded-over section (28) is folded over a further time in the direction of the upper side (16) of the material layer (12) folded over, so that a further second folded-over region (36) is arranged along the second longitudinal edge (20); wherein
- the first folded-over region (30), the second folded-over region (32), the further first folded-over region (34) and the further second folded-over region (36) in each case extend substantially parallel to the upper side (16) of the material layer;
- the further first folded-over region (34) is arranged between the upper side (16) of the material layer (12) and the first folded-over region (30); and
- the further second folded-over region (36) is arranged between the upper side (16) of the material layer (12) and the second folded-over region (32).

5. Mop according to one of the preceding claims,
**characterised in that**
the first folded-over section (26) and the second folded-over section (28) in each case have an extension (L) in a transverse direction along the first transverse edge (22) which is less than half the length (Q) of the first transverse edge (22).

6. Mop according to claim 5,
**characterised in that**
the first folded-over section (26) and the second folded-over section (28) in each case have an extension in a transverse direction along the first transverse edge (22) which is less than 25% of the length (Q) of the first transverse edge (22).

7. Mop according to one of the preceding claims, further comprising a second material layer (38) which is connected to the first material layer (12).

8. Mop according to claim 7,
**characterised in that**
the second material layer comprises:
- a third folded-over section (40) extending along the first transverse edge (22); and
- a fourth folded-over section (42) extending along the second transverse edge (24) so that
- the thickness of the second material layer (38) is in each case increased in the region of the first transverse edge (22) and in the region of the second transverse edge (24).

9. Mop according to one of the preceding claims,
**characterised in that**
at least one material layer comprises a non-woven material.

10. Mop according to one of the preceding claims,
**characterised in that**
the mop is a disposable mop.

## Revendications

1. Balai serpillière destiné à nettoyer des surfaces, comprenant une couche de matériau (12) d'un matériau de support textile, dans lequel le balai serpillière (10)
- présente une géométrie, qui est adaptée aux dimensions d'un support de garniture de nettoyage sensiblement rectangulaire ; et
- un côté inférieur (14), qui est tourné vers la surface à nettoyer lors du nettoyage de surfaces lors de l'utilisation sur le support de garniture de nettoyage ;
- un côté supérieur (16), qui est opposé au côté inférieur ;
- un premier bord longitudinal (18) le long de la dimension longitudinale du balai serpillière, un second bord longitudinal (20) le long de la dimension longitudinale du balai serpillière, ainsi qu'un premier bord transversal (22) le long de la dimension transversale du balai serpillière et un second bord transversal (24) de long de la dimension transversale du balai serpillière ; et
- une couche de matériau (12) le long du premier bord longitudinal (18) et/ou le long du second bord longitudinal est repliée respectivement au moins une fois jusqu'à ce qu'une première section repliée (26) s'étende de manière sensiblement parallèle au côté supérieur (16) de la couche de matériau (12) le long du premier bord longitudinal (18) et/ou qu'une deuxième section repliée (28) s'étende de manière sensiblement parallèle au côté supérieur (16) de la couche de matériau (12) le long du second bord longitudinal (20) de sorte que l'épaisseur de la couche de matériau (12) soit augmentée dans la zone du premier bord longitudinal (18) et/ou dans la zone du second bord longitudinal (20) ;
**caractérisé en ce que**
la première section repliée (26) et la deuxième section repliée (28) sont repliées respectivement une fois en direction du côté inférieur de la couche de matériau (12).

2. Balai serpillière selon la revendication 1,
**caractérisé en ce que**
la première section repliée (26) et la deuxième section repliée (28) sont repliées respectivement deux fois.

3. Balai serpillière selon la revendication 2,
**caractérisé en ce que**
- la première section repliée (26) est repliée une première fois en direction du côté inférieur (14) de la couche de matériau (12) de telle sorte qu'une première zone repliée (30) est présente, qui s'étend le long du premier bord longitudinal (18) ; et
- la deuxième section repliée (28) est repliée une première fois en direction du côté inférieur (14) de la couche de matériau (12) de telle sorte qu'une deuxième zone repliée (32) est présente, qui est disposée le long du second bord longitudinal (20) ; ainsi que
- la première section repliée (30) est repliée une deuxième fois en direction du côté inférieur (14) de la couche de matériau (12) de telle sorte qu'une autre première zone repliée (34) est disposée le long du premier bord longitudinal (18) ; et
- la deuxième section repliée (28) est repliée une deuxième fois en direction du côté inférieur (14) de la couche de matériau (12) de telle sorte qu'une autre deuxième zone repliée (36) est disposée le long du second bord longitudinal ; dans lequel
- la première zone repliée (30), la deuxième zone repliée (33), l'autre première zone repliée (34) et l'autre deuxième zone repliée (36) s'étendent respectivement de manière sensiblement parallèle au côté supérieur (16) de la couche de matériau (12).

4. Balai serpillière selon la revendication 2,
**caractérisé en ce que**
- la première section repliée (26) est repliée une première fois en direction du côté inférieur (14) de la couche de matériau (12) de telle sorte qu'une première zone repliée (30) est présente, qui s'étend le long du premier bord longitudinal (18) ; et
- la deuxième section repliée (28) est repliée une première fois en direction du côté inférieur (14) de la couche de matériau (12) de telle sorte qu'une deuxième zone repliée (32) est présente, qui s'étend le long du second bord longitudinal (20) ; ainsi
- que la première section repliée (30) est repliée une autre fois en direction du côté supérieur (16) de la couche de matériau (12) de telle sorte qu'une autre première zone repliée (34) est disposée le long du premier bord longitudinal (18) ; et
- la deuxième section repliée (28) est repliée une autre fois en direction du côté supérieur (16) de la couche de matériau (12) de telle sorte qu'une autre deuxième zone repliée (36) est disposée le long du second bord longitudinal (20) ; dans lequel
- la première zone repliée (30), la deuxième zone repliée (32), l'autre première zone repliée (34) et l'autre deuxième zone repliée (36) s'étendent respectivement de manière sensiblement parallèle au côté supérieur (16) de la couche de matériau ;
- l'autre première zone repliée (34) est disposée entre le côté supérieur (16) de la couche de matériau (12) et la première zone repliée (30) ; et
- l'autre deuxième zone repliée (36) est disposée entre le côté supérieur (16) de la couche de matériau (12) et la deuxième zone repliée (32).

5. Balai serpillière selon l'une quelconque des revendications précédentes,
**caractérisé en ce que**
la première section repliée (26) et la deuxième section repliée (28) possèdent respectivement une extension (L) dans une direction transversale le long du premier bord transversal (22), qui est inférieure à la moitié de la longueur (Q) du premier bord transversal (22).

6. Balai serpillière selon la revendication 5,
**caractérisé en ce que**
la première section repliée (26) et la deuxième section repliée (28) possèdent respectivement une extension dans une direction transversale le long du premier bord transversal (22), qui est inférieure à 25 % de la longueur (Q) du premier bord transversal (22).

7. Balai serpillière selon l'une quelconque des revendications précédentes, comprenant par ailleurs une seconde couche de matériau (38), qui est reliée à la première couche de matériau (12).

8. Balai serpillière selon la revendication 7,
**caractérisé en ce que**
la seconde couche de matériau comprend :
- une troisième section repliée (40), qui s'étend le long du premier bord transversal (22) ; et
- une quatrième section repliée (42), qui s'étend le long du second bord transversal (24) de telle sorte
- que dans la zone du premier bord transversal (22) et dans la zone du second bord transversal (24), respectivement l'épaisseur de la seconde couche de matériau (38) est augmentée.

9. Balai serpillière selon l'une quelconque des revendications précédentes,
**caractérisé en ce que**
au moins une couche de matériau comprend du matériau non-tissé.

10. Balai serpillière selon l'une quelconque des revendications précédentes,
**caractérisé en ce que**
le balai serpillière est un balai serpillière jetable.
